# EUROPÄISCHE PATENTSCHRIFT

(11) **EP 3 176 123 B1**
(45) Veröffentlichungstag und Bekanntmachung des Hinweises auf die Patenterteilung: **27.01.2021**
(21) Anmeldenummer: 15197916.8
(22) Anmeldetag: 04.12.2015
(51) Int. Cl.: B66C 1/02, B66C 23/02

(54) **HEBEVORRICHTUNG UND VERFAHREN ZUR KRAFTUNTERSTÜTZUNG BEIM BEWEGEN VON EINEM GUT**
LIFTING DEVICE AND METHOD FOR POWER ASSISTANCE WHEN MOVING GOODS
DISPOSITIF DE LEVAGE ET PROCÉDÉ D'ASSISTANCE DE FORCE POUR LE DÉPLACEMENT D'UNE MARCHANDISE

(43) Veröffentlichungstag der Anmeldung: 07.06.2017
(73) Patentinhaber: Siemens Aktiengesellschaft, 80333 München (DE)
(72) Erfinder: Enenkel, Peter, 78462 Konstanz (DE); Gerstmayr, Dolores, 78467 Konstanz (DE)
(74) Vertreter: Maier, Daniel Oliver

(56) Entgegenhaltungen:
- WO-A1-98/43911
- WO-A1-99/12840
- US-B1- 6 386 513

## Beschreibung

Die vorliebende Erfindung betrifft eine Hebevorrichtung und ein Verfahren vorgesehen zur Kraftunterstützung beim Bewegen von einem Gut.

US 6 386 513 B1 offenbart eine Hebevorrichtung, die einen Endeffektor umfasst, welche von einem menschlichen Bediener erfasst und von oben an eine Last angelegt wird. Der Endeffektor ist über eine Leitung von einer Aufwickelrolle, Winde oder Trommel aufgehängt, die durch einen Aktuator angetrieben wird, um die Last anzuheben oder abzusenken. Der Endeffektor umfasst einen Kraftsensor, der die vertikale Kraft misst, die der Bediener an den Endeffektor anlegt, und ein Signal an eine Steuerung liefert. Die Steuerung und der Aktuator sind so aufgebaut, dass ein vorbestimmter Prozentsatz der zum Anheben oder Absenken der Last erforderlichen Kraft durch den Aktuator aufgebracht wird, wobei die verbleibende Kraft vom Bediener geliefert wird. Die Last fühlt sich somit für den Bediener leichter an, aber der Bediener verliert nicht das Gefühl des Anhebens sowohl gegen die Gravitations- als auch die Trägheitskräfte, die von der Last ausgehen. Die Last wird allein von dem Endeffektor getragen.

Während viele Prozesse beim Bewegen von Gütern in der Logistik, bei Kommissioniertätigkeiten, in Flughafengepäcksortieranlagen und in Postsortieranlagen weitgehend automatisiert ablaufen, wird besonders an Endstellen noch immer manuell gearbeitet. Insbesondere eine lose Be- und Entladung von Wechselbrücken, Trailern oder anderen grossvolumigen Transporteinheiten erfolgt häufig noch manuell.

Die manuelle Be- und Entladung stellt aufgrund der Gewichtskraft der Güter eine hohe körperliche Belastung dar, insbesondere bei schweren Gütern wie beispielsweise Gepäckstücke oder Postsendungen. Hierbei bewegt jeder Bediener täglich kumuliert mehrere Tonnen, was durch körperlichen Verschleiss bedingte Arbeitsunfähigkeit zu erhöhten Kosten führt. Eine Besonderheit bei der Beladung von Containern mit Gütern ist, dass diese vorteilhaft in einer möglichst hohen Dichte und Stabilität gestapelt werden. Um Beschädigungen zu vermeiden, ist es sinnvoll, schwere Güter in Bodennähe und leichtere im oberen Bereich des Containers zu platzieren. Die manuelle Be- und Entladung ist ein sehr komplexer Bewegungsablauf, was eine Automatisierung erschwert.

Stand der Technik zur Entlastung der Bediener sind Teleskopförderer, deren Bedienung manuell über eine Steuereinheit erfolgt. Die Teleskopförderer ragen ausreichend weit in den zu be- bzw. entladenden Container hinein und sind horizontal und vertikal schwenkbar, um die Güter dem Bediener zuzuführen. Nach einem automatischen Transport über den Teleskopförderer in den Container hinein müssen die Güter jedoch noch von Hand aufgenommen und bewegt werden.

WO2005110907A1 stellt eine Saugschlauchhebevorrichtung und ein Verfahren zum Bewegen einer Last mit einem Saugschlauchheber vor.

WO2006128405A1 offenbart eine Hubvorrichtung, die bei einer manuellen Verlagerung von Gegenständen wenigstens eine Hand unterstützt, die den Gegenstand greift.

Da die Paketverarbeitung in den letzten Jahren ein Schwerpunkt der Logistikbranche geworden ist, hat eine bessere Lösung der oben dargestellten Situation insbesondere in Postsortieranlagen grosses Potential. Da Postsendungen und Gepäckstücke meist weder einheitlich schwere, noch einheitlich grosse Güter sind, stellt dies grosse Anforderungen an die Anwendungsbreite einer Hebevorrichtung dar.

Die existierenden Teleskopförderer weisen meist eine geringe Verstellgeschwindigkeit auf, zudem muss durch die manuelle Bedienung der Steuereinheit ein Gut immer mehrfach in die Hand genommen werden, wodurch Be- und Entladung verlangsamt werden.

Die Verwendung der Saugschlauchhebevorrichtung setzt voraus, dass das zu bewegende Gut durch Ausüben eines Unterdrucks mit der Saugschlauchhebevorrichtung verbindbar ist. Wenn dies beispielsweise aufgrund der Oberflächenbeschaffenheit des Gutes nicht möglich ist, muss das Gut ohne jegliche Unterstützung durch die Saugschlauchhebevorrichtung manuell bewegt werden. Bei einer Störung kann das Gut während der Bewegung herunterfallen, wodurch sowohl das Gut, als auch der Bediener zu Schaden kommen können. Auch muss die Saugschlauchhebevorrichtung während der Bewegung des Gutes manuell vom Bediener gehalten werden.

Die in WO2006128405A1 offenbarte Hubvorrichtung umfasst ein zur Aufnahme eines Armes ausgestaltetes Hubelement, wobei eine Unterstützung der Bewegung der Hand dieses Armes erfolgt. Die Gewichtskraft des Gutes wird zwar von der Hubvorrichtung aufgenommen, belastet jedoch dennoch zunächst den Arm und/ oder die Hand des Bedieners, insbesondere bei einer Aufnahme des Gutes.

Der vorliegenden Erfindung liegt daher die Aufgabe zugrunde, eine verbesserte Hebevorrichtung mit einem breiten Anwendungsbereich und einfacher Bedienung zu ermöglichen.

Die erfindungsgemäße Lösung sieht eine Hebevorrichtung vor, die geeignet ist zur Kraftunterstützung beim Bewegen von einem Gut, gemäß dem unabhängigen Anspruch 1.

Damit eine auf das an der Hebehilfe befestigte mindestens eine Körperteil wirkende Gewichtskraft so gering wie möglich ist, kann die Hubkraftunterstützung der Hebehilfe direkt am Sauggreifelement angreifen. Die Hubkraftunterstützung erfolgt dadurch so direkt wie möglich, ohne das Körperteil zu belasten.

Um eine besonders einfache Handhabung und Verwendung durch eine rasche und unkomplizierte Aufnahme des mindestens einen Körperteils, sowie eine unkomplizierte und somit kostengünstig implementierbare Ausgestaltung der Befestigungsvorrichtung zu ermöglichen, kann die Befestigungsvorrichtung als Schlaufe zur Aufnahme des Körperteils ausgestaltet sein. Damit für jeden der zwei Arme und/ oder Hände eines Bedieners jeweils ein Sauggreifelement vorgesehen ist, umfasst die Hebevorrichtung mindestens zwei Sauggreifelemente. Dies ermöglicht eine intuitive, da einem physiologischen Bewegungsablauf nachempfundene Handhabung der Hebevorrichtung. Darüber hinaus kann durch Verwendung der zwei Sauggreifelemente die Kraftunterstützung beim Bewegen von einem Gut redundant erfolgen. Bei einer Funktionsstörung von einem der zwei Sauggreifelemente steht immer noch das andere Sauggreifelement zur Verfügung.

Damit eine optimale Greifposition gewählt werden kann, also das Gut flexibel und somit besonders einfach und intuitiv mit dem Sauggreifelement greifbar ist und die Richtung der Ausübung der Haltekraft auf das jeweilige Gut angepasst ist, kann das Sauggreifelement ausgestaltet sein, das Gut seitlich und/ oder von oben und/ oder von unten zu greifen. Das Sauggreifelement kann somit fast genauso flexibel wie ein menschlicher Bediener ein Gut greifen.

Zur Aktivierung und/ oder Deaktivierung der Hubkraftunterstützung der Hebehilfe und/ oder der Haltekraft des Sauggreifelements kann mindestens ein Bedienelement vorgesehen sein. Somit können die Kraftunterstützungen auf einfache Art und Weise mit dem Bedienelement aktiviert und/ oder deaktiviert werden. Dies ermöglicht es, die mit der Hebehilfe ausübbare Hubkraftunterstützung und/ oder die mit dem Sauggreifelement ausübbare Haltekraft nur dann auszuüben, wenn dies der Bediener für erforderlich hält.

Damit das Bedienelement besonders einfach bedienbar ist und die Betätigung des Bedienelements keine starke Beeinträchtigung des Bewegungsablaufs bei einer Verwendung der Hebevorrichtung hervorruft, kann das mindestens eine Bedienelement direkt am Sauggreifelement und/ oder der Befestigungsvorrichtung angeordnet sein. So kann das mindestens eine Bedienelement ohne größere Umstände auch dann bedient werden, wenn das Sauggreifelement an dem mindestens einen Körperteil befestigt ist.

Um eine flexible Positionierung der Hebehilfe zu ermöglichen und somit sicher zu stellen, dass die Hubkraftunterstützung der Hebehilfe stets optimal positioniert ist und/ oder am Gut angreift, kann die Hebehilfe horizontal und/ oder vertikal verfahrbar ausgestaltet sein.

Hinsichtlich eines Verfahrens wird die vorstehend genannte Aufgabe gelöst durch ein Verfahren zum Bewegen von einem Gut, gemäß dem unabhängigen Anspruch 8.

Um eine redundante und somit ausfallsichere Ausübung der Haltekraft auf das Gut sicher zu stellen und somit ein Runterfallen des Gutes zu verhindern, kann die Haltekraft auf das Gut mit dem Sauggreifelement und/ oder mit dem mindestens einen Körperteil ausgeübt werden. Bei einem Ausfall der vom Sauggreifelement ausgeübten Haltekraft wird die Haltekraft vom Körperteil des Bedieners ausgeübt.

Um eine Entlastung eines Bedieners beim Bewegen des Gutes sicherzustellen, kann das Bewegen des Gutes mit Hubkraftunterstützung einer Hebehilfe erfolgen. Die körperliche Belastung wird so minimiert.

Damit die auf den an der Hebehilfe befestigten Teil eines Armes und/ oder einer Hand wirkende Gewichtskraft möglichst gering ist, kann die Hubkraftunterstützung der Hebehilfe direkt am Sauggreifelement angreifen.

Um ein Ausüben der Haltekraft mit mehr als einem Sauggreifelement zu ermöglichen, umfasst die Hebevorrichtung mindestens zwei Sauggreifelemente. So kann die Haltekraft redundant ausgeübt werden, was eine Ausfallsicherheit erhöht. Um ein besonders intuitives Bewegen des Gutes zu ermöglichen, kann ein physiologischer Greif- und Hebevorgang beim Bewegen des Gutes erfolgen. Der physiologische Greif- und Hebevorgang sichert das Gut redundant ab, was die Gefahr eines Runterfallens des Gutes, was zu Beschädigung von dem Gut und/ oder dem Bediener führen kann, stark minimiert.

Die Hubkraftunterstützung und/ oder das Ausüben der Haltekraft mit dem Sauggreifelement kann bedarfsabhängig mit mindestens einem Bedienelement zu- und/ oder abschaltbar sein. So werden die Hubkraftunterstützung und/ oder Haltekraft mit dem Sauggreifelement nur genau dann ausgeübt, wenn dies vom Bediener gewünscht ist und ein Zu- und/ oder Abschalten ist auf einfache Weise mit dem Bedienelement möglich.

Bevorzugte Ausführungsformen der Erfindung werden nachfolgend anhand der Figuren beispielsweise näher erläutert. Dabei zeigen:
- Figur 1: eine schematische Darstellung einer Hebevorrichtung;
- Figur 2: ein an einer Hand befestigtes Sauggreifelement;
- Figur 3: ein Gut, welches von zwei analog wie in Figur 2 ausgestalteten Sauggreifelementen und Händen gehalten wird; und
- Figur 4: eine Prinzipskizze der Hebevorrichtung.

Figur 1 zeigt schematisch eine Hebevorrichtung 2 die ausgestaltet ist zur Kraftunterstützung beim Bewegen von einem Gut 4 gemäß einer bevorzugten Ausführungsform der Erfindung. Die Hebevorrichtung 2 umfasst zwei spiegelbildlich zueinander ausgestaltete Sauggreifelemente 6l, 6r und eine Hebehilfe 8. Die beiden Sauggreifelemente 6 und demzufolge auch ihre Befestigungsvorrichtungen 18 sind spiegelbildlich zueinander ausgestaltet. Das linke Sauggreifelement 6l ist optimiert zur Aufnahme von linkem Arm und/ oder linker Hand 28; das rechte Sauggreifelement 6r ist optimiert zur Aufnahme von rechtem Arm und/ oder rechter Hand 28. Der Übersichtlichkeit halber wird in der Beschreibung im Folgenden meist nicht zwischen in der zeichnerischen Darstellung rechts und links dargestellten Vorrichtungen unterschieden, da diese bis auf ihre Spiegelbildlichkeit gleichartig ausgestaltet sind. Somit gelten alle Beschreibungen gleichermaßen für die jeweilige rechte und linke Vorrichtung. Optimiert ist die Hebevorrichtung 2 für ein loses Be- und Entladen von Speicherbehältern, die insbesondere für eine Aufnahme von Paketen, Päckchen, Postsendungsbehältern, Koffern und sonstige Gepäckstücken vorgesehen sind und nachfolgend stets einheitlich verallgemeinert als Güter 4 bezeichnet werden.

Die Hebehilfe 8 leistet eine kontinuierliche Hubkraftunterstützung 10, indem sie die gesamte oder zumindest einen Teil der Gewichtskraft 12 des Gutes 4 und/ oder der Sauggreifelemente 6 und/ oder der Hebehilfe 8 über ein Zugseil 14 aufnimmt. Das Zugseil 14 wird beim Anheben und Absenken auf- bzw. abgewickelt.

Mit den Sauggreifelementen 6, die je einen Saugnapf 16 und eine Befestigungsvorrichtung 18 umfassen, ist eine Haltekraft 20 auf das Gut 4 ausübbar. Direkt am Sauggreifelement 6 und der Befestigungsvorrichtung 18 ist je ein Bedienelement 22 angeordnet, mit welchem die Haltekraft 20 des Sauggreifelements 6 und die Hubkraftunterstützung 10 der Hebehilfe 8 unkompliziert ohne große zusätzliche Bewegungen und somit ohne große Störungen im Bewegungsablauf, wie beispielsweise mehrfaches Umgreifen, an- und abgeschaltet werden kann. Das Bedienelement 22 umfasst hierzu ein oder mehrere Schalter, mit denen Hubkraftunterstützung 10 und Haltekraft 20 individuell durch Drücken aktiviert und deaktiviert werden.

Die genaue Ausgestaltung des Saugnapfes 16 ist optimiert für den jeweiligen spezifischen Einsatzbereich der Hebevorrichtung 2, insbesondere hinsichtlich der zu verlagernden Güter 4. Vor allem schwere Güter 4, insbesondere wenn diese zusätzlich unregelmäßige Oberflächen aufweisen, erfordern einen besonders leistungsfähigen Saugnapf 16. Die Haltekraft 20 wird mit Hilfe von Unterdruck ausgeübt. Um den Unterdruck und somit die vom Saugnapf 16 ausübbare Haltekraft 20 zu erhöhen, sind die Saugnäpfe 16 über Pneumatikleitungen 24r, 24l, 24 mit einer Unterdruckquelle, beispielsweise mit einer Vakuumpumpe, verbunden. Die Pneumatikleitungen 24r, 24l, die spiralförmig um die Zugseile 14 verlaufen, werden von einer gemeinsamen Zuleitung 24 versorgt. Unterdruck kann ebenfalls mit einem Ejektormodul, welches eine Druckluftdüse umfasst, erzeugt werden. Hierzu ist das Ejektormodul ausgestaltet, die vom Saugnapf 16 ausgeübte Haltekraft 20 durch Lösen des Unterdrucks zu deaktivieren, indem ein kurzer Druckluftstoß in den Saugnapf 16 geleitet wird, um ein Haftenbleiben des Saugnapfes 16 zu verhindern.

Die Hubkraftunterstützung 10 greift direkt an den Sauggreifelementen 6 an. Eine Aufgabe der Sauggreifelemente 6 ist es, das Gewicht des Gutes 4 auf das Zugseil 14 zu übertragen. Außerdem stellen die Sauggreifelemente 6 eine Bedienschnittstelle dar. Da die Gewichtskraft 12 nicht erst über das Körperteil aufgenommen und an die Hebehilfe 8 weitergeleitet wird, wird ein Bediener 32 beim Verlagern des Gutes 4 nur wenig belastet. Um stets eine optimale Positionierung der Hebehilfe 8 über dem Gut 4 sicherzustellen, ist die Hebehilfe 8 an einer Aufhängung 26 befestigt, die horizontal und vertikal verfahrbar ausgestaltet ist. Vorzugsweise ist die Hebevorrichtung 2 ausgestaltet, Bewegungen des Bedieners automatisiert zu folgen.

Die Befestigungsvorrichtung 18, mit welcher das Sauggreifelement 6 an einem Körperteil, insbesondere einem Teil eines Armes und/ oder einer Hand 28 des Bedieners 32 befestigt werden kann, ermöglicht ein Bewegen des Sauggreifelements 6 gemeinsam mit dem Körperteil, ohne dass es aktiv festgehalten werden muss. Dies vereinfacht eine Handhabung erheblich, darüber hinaus können so beide Hände 28 des Bedieners als Greif- und Hebewerkzeug verwendet werden. Auch wird so eine redundante Ausübung von sowohl der Haltekraft 20 auf das Gut 4, als auch von der Hubkraftunterstützung 10 ermöglicht. Redundant in doppeltem Sinne, denn es stehen sowohl mindestens zwei Körperteile, insbesondere zwei Hände 28 und/ oder Arme, als auch zwei Sauggreifelemente 6 zur Verfügung. Die Haltekraft 20 kann einerseits mit dem Saugnapf 16 ausgeübt werden, andererseits mit der Hand 28 des Bedieners 32.

Um die redundante Ausübung der Kraftunterstützung besonders einfach zu ermöglichen, ist die Befestigungsvorrichtung 18 so angeordnet, dass das Gut 4 sowohl mit dem Saugnapf 16, als auch mit den Händen 28 greifbar ist, auch wenn ein Teil eines Armes und/ oder einer Hand 28 mit der Befestigungsvorrichtung 18 verbunden ist. Die Hände 28 des Bedieners 32 können also weiterhin normale Greifbewegungen ausführen. Sollte der Saugnapf 16 nicht richtig greifen oder den Kontakt verlieren - weil die Oberflächenbeschaffen des Gutes 4 ein Greifen mit dem Saugnapf 16 nicht erlaubt oder aufgrund einer Störung, beispielsweise einem Stromausfall - kann das Gut 4 über die Hände 28 aufgefangen und gehalten werden. Darüber hinaus unterstützt die Ausgestaltung der Befestigungsvorrichtung auch dann noch den Bediener, wenn Hubkraft und/ oder Haltekraft vom Bediener ausgeübt werden.

Dergestalt ist die Befestigungsvorrichtung 18 insbesondere adaptiert, ein manuelles Greifen zu unterstützen, was die Verwendung der Hebevorrichtung 2 in hohem Masse intuitiv macht. Beim manuellen Greifen wird ein Großteil der Gewichtskraft 12 über die Befestigungsvorrichtung 18 und das Sauggreifelement 6 von der Hebehilfe 8 aufgenommen, so dass Hand 28 und Finger möglichst wenig belastet werden. Eine Übertragung der Hubkraft von den Händen 28 auf die Befestigungsvorrichtung 18 und somit die Hebehilfe 8 ist somit optimiert.

Auch bei einem Ausfall der Kraftunterstützung der Hebevorrichtung 2 soll das Sauggreifelement das Bewegen des Gutes 4 unterstützen. Insbesondere die Belastung auf die Hände 28 und einzelne Finger ist bei einem Greifen ohne jegliche Kraftunterstützung bei einem schweren Gut 4 sehr hoch. Zu diesem Zwecke dient eine in die Befestigungsvorrichtung 18 integrierte Greifunterstützung zur Vermeidung bzw. Verringerung von ungünstigen Belastungen auf einzelne Bereiche der Hände 28. Die Greifunterstützung kann schlaufenartig ausgestaltet sein, derart, wie sie bei Turn- oder Trainingshandschuhen zur Anwendung kommt. Ein als vollständiger Handschuh ausgestaltete Befestigungsvorrichtung 18 erfüllt diesen Zweck ebenfalls.

Sowohl die Ausübung der Haltekraft 20, als auch die Aufnahme der Gewichtskraft 12 erfolgt also redundant abgesichert. Die Gewichtskraft 12 des Gutes 4 wird über das Zugseil 14 direkt von der Hebehilfe 8 mit ihrer Hubkraftunterstützung 10 aufgenommen. Die Sauggreifelemente 6 üben mit den Saugnäpfen 16 eine Haltekraft 20 auf das Gut 4 aus. Wenn eine oder sogar beide Kraftunterstützungen ausfallen, fällt das Gut 4 dennoch nicht zu Boden, da das Gut 4 ja zusätzlich noch manuell mit ein oder zwei Händen 28 gehalten wird. Auch in diesem ungünstigen Fall unterstützt die Hebevorrichtung 2 noch das Bewegen des Gutes 4.

Um das Gut 4 zu bewegen, werden zunächst vorzugsweise beide Sauggreifelemente 6r, 6l, mindestens jedoch eines an mindestens einem Körperteil, insbesondere einem Teil eines Armes und/ oder einer Hand 28 befestigt. Anschließend wird eine Haltekraft 20 auf das Gut 4 ausgeübt und das Gut 4 wird bewegt. Die Haltekraft 20 wird mit den Sauggreifelementen 6r, 6l und zusätzlich redundant abgesichert mit den Händen 28 auf das Gut ausgeübt. Bei einem Ausfall eines oder beider Sauggreifelemente 6r, 6l wird das Gut 4 allein mit den Händen 28 mit einem physiologischen Greifvorgang gehalten. Das Bewegen des Gutes 4 selber erfolgt mit Hubkraftunterstützung 10 der Hebehilfe 8, die direkt an den Sauggreifelementen 6r, 6l angreift, wobei der Bediener redundant einen physiologischen Hebevorgang durchführt. Die Hubkraftunterstützung 10 der Hebehilfe 8 und/ oder das Ausüben der Haltekraft 20 mit den Sauggreifelementen 6r, 6l wird bedarfsabhängig mit den Bedienelementen 22r, 22l zugeschaltet.

Figur 2 zeigt ein Sauggreifelement 6 mit einer als Schlaufe ausgestalteten Befestigungsvorrichtung 18. Die Schlaufe und somit das gesamte Sauggreifelement 6 sind an der rechten Hand 28 eines Bedieners 32 befestigt. Die Schlaufe umläuft die Hand 28 unterhalb des Daumens derart, dass sowohl Daumen, als auch Finger frei beweglich sind. Die Ausgestaltung der Befestigungsvorrichtung 18 als Schlaufe ermöglicht sowohl eine rasche und unkomplizierte Aufnahme der Hand 28, als auch eine Verwendung der Hand 28 des Bedieners 32 als Greifwerkzeug und dient darüber hinaus noch als Greifunterstützung. An der Schlaufe ist ein mit dem Daumen bedienbarer Schalter als Bedienelement 22 angebracht, mit dem sowohl die vom Saugnapf 16 ausübbare Haltekraft 20, als auch die Hubkraftunterstützung 10 aktiviert und deaktiviert werden kann.

Über ein unterhalb des Daumens über den Handballen verlaufendes Verbindungsstück 30 ist der Saugnapf 16 mit der Befestigungsvorrichtung 18 verbunden. Da das Zugseil 14 der Hebehilfe 8 ebenso wie bereits in Figur 1 dargestellt direkt am Saugnapf 16 angreift, wird, wenn der Saugnapf 16 eine Haltekraft 20 auf ein Gut 4 ausübt, die gesamte oder zumindest ein Teil der Gewichtskraft 12 von der Hebehilfe 8 aufgenommen, ohne die Hand 28 zu belasten. Um das Zugseil 14 der Hebehilfe 8 herum verläuft die Pneumatikleitung 24. Der Saugnapf 16 ist frei drehbar an dem Verbindungsstück 30 angebracht. Dies und die versetzte Anordnung über das Verbindungsstück 30 ermöglichen eine vollständige Bewegungsfreiheit der Hand 28. Für den Fall, dass ein Ausüben der Haltekraft 20 mit dem Saugnapf 16 versagt, kann das Gut 4 mit der Hand 28 gegriffen und ausgerichtet werden. Hierbei wird die Gewichtskraft 12 vom Handrücken auf die Schlaufe und schließlich über das Verbindungsstück 30 auf das Zugseil 14 der Hebehilfe 8 übertragen, die die Gewichtskraft 12 aufnimmt und somit Hubkraftunterstützung 10 leistet.

Figur 3 zeigt ein Gut 4, welches gemäß einer bevorzugten Ausführungsform der Erfindung von zwei Sauggreifelementen 6 der Hebevorrichtung 2 und zusätzlich redundant manuell von zwei Händen 28 gehalten wird. Das manuelle Greifen und Heben des Gutes 4 erfolgt durch das Ausüben eines physiologischen Greif- und Hebevorgangs und ist somit sehr intuitiv. Da die Sauggreifelemente 6 im Schatten der Arme angeordnet sind, ein Zugriff zwischen zwei eng beieinander stehenden Gütern 4 nicht behindert.

Die Sauggreifelemente 6 sind wie die in Figur 1 dargestellten Sauggreifelemente 6r, 6l spiegelbildlich zueinander ausgebildet, wobei das linke Sauggreifelement 6 dem in Figur 2 dargestellten Sauggreifelement 6 entspricht. Das in der Zeichnung links abgebildete Sauggreifelement 6 ist für die Aufnahme der rechten Hand 28 optimiert, das rechts abgebildete Sauggreifelement 6 ist für die Aufnahme der linken Hand 28 optimiert. Die Hubkraft wird über die Zugseile 14, um welche Pneumatikleitungen 24 führen, aufgenommen. Das Gut 4 wird seitlich hauptsächlich von den eine Haltekraft 20 ausübenden Saugnäpfen 16 gehalten.

Hubkraftunterstützung 10 und das Ausüben der Haltekraft 20 mit den Saugnäpfen 16 wird separat durch Drücken des Bedienelements 22 mit dem Daumen für jedes Sauggreifelement 6 separat aktiviert. Eine Deaktivierung erfolgt durch Loslassen des Bedienelements 22.

Figur 4 zeigt eine Prinzipskizze der Hebevorrichtung 2 gemäß einer bevorzugten Ausführungsform der Erfindung. Ein Bediener 32 befindet sich in einem Container 34, der als Speicherbehälter dient, und baut einen Güterstapel 36 auf, wobei die Güter 4 von einem Teleskopförderer 38 in den Container 34 befördert werden. Durch die Ausgestaltung der Befestigungsvorrichtung 18 als Schlaufe, wie auch in Figur 2 und 3 dargestellt, ist ein An- und Ablegen der Sauggreifelemente 6 der Hebevorrichtung 2 mit einem einfachen Herein- und Herausgleiten unkompliziert und nur wenig zeitintensiv, so dass eine Zuhilfenahme der Hebevorrichtung 2 für jedes Gut 4 einzeln entschieden werden kann. Als Entscheidungshilfe befindet sich hierzu am Teleskopförderende eine Anzeige 40, die das Gewicht des Gutes 4 anzeigt, welches sich gerade am Teleskopförderende befindet. Die Anzeige 40 umfasst eine Gewichtsanzeige 40g und eine Ampelanzeige 40a. Die Ampelanzeige 40a erlaubt eine rasche visuelle Einordnung.

Wenn die Hebevorrichtung 2 nicht in Verwendung ist, befinden sich die Sauggreifelemente 6 entweder am Rand des Teleskopförderers 38, oder aber sie hängen in einer Höhe, in der sie abgelegt wurden und mühelos wieder angelegt werden können, an den Zugseilen 14. Die Sauggreifelemente werden mit Hilfe einer Gewichtserkennung in dieser Höhe gehalten. Um die Hebevorrichtung 2 zu verwenden, schlüpft der Bediener 32 einfach mit den Händen 28 in die Schlaufen, greift ein Gut 4 und aktiviert mit den Bedienelementen 22 die Kraftunterstützung. Bei einem Gut 4 mit geringem Gewicht leuchtet die Ampelanzeige 40a grün, und eine Verwendung der Hebevorrichtung 2 nicht erforderlich. Wenn dennoch eine Hebevorrichtung 2 verwendet wird, kann dies die Ergonomie des Bedieners 32 einschränken, was zu einseitigen Belastungen und vorzeitiger Ermüdung führen kann. Bei einem schweren Gut 4 leuchtet die Ampelanzeige 40a rot und eine Verwendung der Hebevorrichtung 2 ist obligatorisch, um körperliche Belastungsschäden zu vermeiden. Bei einem mittelschweren Gut 4 leuchtet die Ampelanzeige 40a gelb und der Bediener 32 kann basierend auf seiner individuellen körperlichen Belastbarkeit selber entscheiden, ob er die Hebevorrichtung 2 verwenden möchte oder nicht.

Die Anzeige 40 ermöglicht eine individuelle Handhabung der Hebevorrichtung 2, abhängig von den physischen Voraussetzungen des jeweiligen Bedieners 32, ohne dass personenspezifische Anpassungen erforderlich sind. Aufgrund hoher Personalwechsel wäre dies ungünstig.

Die Zugseile 14 der Hebehilfe 8 greifen wie auch in den Figuren 1 bis 3 dargestellt direkt an den Sauggreifelementen 6 an, um die Gewichtskraft 12 des Gutes 4 aufzunehmen. Der Bediener 32 hat beide Hände 28 in die als Schlaufen ausgestaltete Befestigungsvorrichtung 18 gesteckt und greift zusätzlich noch redundant manuell das Gut 4, welches mit einem Teleskopförderer 38 in den Container 34 befördert wurde.

Damit die Zugseile 14 bei einem Nachvorneneigen des Bedieners 32, was insbesondere beim Aufnehmen und Absetzen eines Gutes 4 eine typische Bewegung ist, kein Hindernis in seinem Gesichtsfeld darstellen, werden die Zugseile 14 nicht zentral zusammenlaufend ausgeführt, sondern an zwei an einer Seilspreize 42 in etwa schulterbreitem Abstand angeordneten Aufhängungspunkten entlanggeführt. So laufen die Zugseile 14 in etwa parallel zum Körper müssen keine einen Arbeitsfluss behindernden Ausgleichsbewegungen ausgeführt werden. Die Aufhängung 26 umfasst die Seilspreize 42 und einen Leichtbauausleger, der an einem an dem Teleskopförderer 38 angebrachten Balkenportal 46 befestigt ist. Das Balkenportal 46 ist höhenverstellbar und mit einer Abstandserkennung automatisch an die Containerhöhe anpassbar. In diesem Ausführungsbeispiel ist die Aufhängung 26 direkt unterhalb der Containerdecke angeordnet, wodurch eine maximale Bewegungsfreiheit des Bedieners 32 ermöglicht wird. Der Leichtbauausleger 44 besitzt sehr leichtgängige Gelenke und lässt sich so ohne spürbaren Widerstand in alle vertikalen Richtungen bewegen.

Der Bediener 32 nimmt die Güter 4 vom Ende des Teleskopförderers 38 auf und bildet vor sich den Güterstapel 36, wobei die Güter 4 an der Containerwand so genau wie möglich ineinander verschachtelt werden, um eine möglichst hohe Packdichte zu erreichen. Da der Oberkörper dabei meist um 180 Grad gedreht wird, ist der Leichtbauausleger 44 ausgestaltet, mindestens diese Bewegungsfreiheit zu gewährleisten. Idealerweise kann sich der Bediener 32 aber mit an den Händen 28 befestigter Befestigungsvorrichtung 18 mehrfach um seine eigene Achse drehen. Der Bediener 32 verwendet einen Tritthocker 48, um die Güter 4 noch höher stapeln zu können, als dies seine Körpergröße eigentlich erlaubt.

Gemäß einer weiteren Ausführungsform befindet sich je ein Drucksensor am Sauggreifelement 6, der anzeigt, ob ein Unterdruck anliegt oder nicht. So kann der Bediener schon vor Aufnahme der Gewichtskraft eines Gutes 4 abschätzen, ob seine Hände 28 das Gut 4 nur absichernd manuell greifen, oder aber die gesamte Haltekraft 20 ausüben müssen.

Die in den Figuren 1 bis 4 skizzierte Anordnung von zwei Sauggreifelementen 6 ermöglicht einen dynamischen und flüssigen Arbeitsablauf durch die für eine Ausübung der Haltekraft 20 günstige Kombination von Befestigungsvorrichtung 18, die insbesondere als Schlaufe somit als finderloser Handschuh ausgestaltet ist, Saugnapf 16 und Hebehilfe 8 mit Zugseil 14. Die Anordnung ist redundant zum normalen Greifprozess, so dass beim Versagen der Hebevorrichtung 2 der natürliche manuelle Greif- und Halteprozess erhalten bleibt. Sowohl die Hubkraftunterstützung 10 mit der Hebehilfe 8, als auch die Ausübung der Haltekraft 20 mit dem Sauggreifelement 6 sind bedarfsabhängig zu- und abschaltbar.

Anstatt die Kraftunterstützung mit einem Bedienelement 22 zu aktivieren und zu deaktivieren, ist es gemäß einer bevorzugten Ausführungsform auch möglich, dass die Befestigungsvorrichtung 18 einen Sensor umfasst, der die Kraftunterstützung beim Befestigen des Sauggreifelements 6 an einem Körperteil aktiviert bzw. beim Lösen des Sauggreifelements 6 vom Körperteil deaktiviert. Sobald ein Gut 4 angehoben wird, tritt eine Gewichtserkennung in Kraft. Diese Lösung hat den Vorteil, dass ein aktives Betätigen eines Bedienelements 22 nicht erforderlich ist, was die Handhabung noch mehr vereinfacht. Allerdings muss so der Bediener zunächst selber beträchtlich Hubkraft leisten, bevor die Hebehilfe 8 aktiviert wird. In dieser Ausführungsform übernimmt die Hebehilfe 8 nur einen Teil der Gewichtskraft 12 des Gutes 12, eine Steuerung erfolgt durch Heben und Senken des Restgewichts.

Damit die Hände 28 beim Herunterfallen eines Gutes 4 nicht unkontrolliert nach oben gerissen werden, wird die Hubkraftunterstützung sofort abgebrochen, sobald die Gewichtserkennung unterbrochen wird. Bei Ausfall der Kraftunterstützung im Fall einer Stromunterbrechung oder sonstigen Ausfällen wird eine Bremse aktiviert, die ein sehr langsames Ablassen des Gutes 4 erzwingt.

Die Handhabung der Hebevorrichtung 2 ist im höchsten Maße einfach und intuitiv, das mindestens eine Sauggreifelement 6 ist sehr rasch an- und/ oder ablegbar.

### Bezugszeichenliste

- 2: Hebevorrichtung
- 4: Gut
- 6: Sauggreifelement
- 8: Hebehilfe
- 10: Hubkraftunterstützung
- 12: Gewichtskraft, insbesondere des Gutes 4
- 14: Zugseil
- 16: Saugnapf
- 18: Befestigungsvorrichtung
- 20: Haltekraft
- 22: Bedienelement
- 24: Pneumatikleitung (mit Zuleitung)
- 26: Aufhängung
- 28: Hand
- 30: Verbindungsstück
- 32: Bediener
- 34: Container
- 36: Güterstapel
- 38: Teleskopförderer
- 40: Anzeige
- 40g: Gewichtsanzeige
- 40a: Ampelanzeige
- 42: Seilspreize
- 44: Leichtbauausleger
- 46: Balkenportal
- 48: Tritthocker

## Patentansprüche

1. Hebevorrichtung (2) die geeignet ist zur Kraftunterstützung beim Bewegen von einem Gut (4), umfassend mindestens eine Hebehilfe (8) und mindestens ein Sauggreifelement (6), wobei
a) die Hebehilfe (8) zur Hubkraftunterstützung (10) des Gutes (4) dient;
b) mit dem Sauggreifelement (6) eine Haltekraft (20) auf das Gut (4) ausübbar ist, mittels welcher das Gut (4) greifbar ist; und
c) das Sauggreifelement (6) eine Befestigungsvorrichtung (18) umfasst, die geeignet ist zur Befestigung an mindestens einem Körperteil, insbesondere einem Teil eines Armes und/ oder einer Hand (28);
**dadurch gekennzeichnet, dass**
die Hebevorrichtung (2) mindestens zwei Sauggreifelemente (6) umfasst.

2. Hebevorrichtung (2) nach Anspruch 1, **dadurch gekennzeichnet, dass**
die Hubkraftunterstützung (10) der Hebehilfe (8) direkt am Sauggreifelement (6) angreift.

3. Hebevorrichtung (2) nach einem der Ansprüche 1 bis 2, **dadurch gekennzeichnet, dass**
die Befestigungsvorrichtung (18) als Schlaufe zur Aufnahme des Körperteils ausgestaltet ist.

4. Hebevorrichtung (2) nach einem der Ansprüche 1 bis 3,
**dadurch gekennzeichnet, dass**
das Sauggreifelement (6) ausgestaltet ist, das Gut (4) seitlich und/ oder von oben und/ oder von unten zu greifen.

5. Hebevorrichtung (2) nach einem der Ansprüche 1 bis 4,
**dadurch gekennzeichnet, dass**
zur Aktivierung und/ oder Deaktivierung der Hubkraftunterstützung (10) der Hebehilfe (8) und/ oder der Haltekraft (20) des Sauggreifelements (6) mindestens ein Bedienelement (22) vorgesehen ist.

6. Hebevorrichtung (2) nach einem der Ansprüche 1 bis 5,
**dadurch gekennzeichnet, dass**
das mindestens eine Bedienelement (22) direkt am Sauggreifelement (6) und/ oder der Befestigungsvorrichtung (18) angeordnet ist.

7. Hebevorrichtung (2) nach einem der Ansprüche 1 bis 6,
**dadurch gekennzeichnet, dass**
die Hebehilfe (8) horizontal und/ oder vertikal verfahrbar ausgestaltet ist.

8. Verfahren zum Bewegen von einem Gut (4) unter Verwendung einer Hebevorrichtung (2), welche mindestens zwei Sauggreifelemente (6) umfasst, umfassend die folgenden Verfahrensschritte
a) Befestigung der Sauggreifelemente jeweils (6) an mindestens einem Körperteil, insbesondere einem Teil eines Armes und/ oder einer Hand (28);
b) Ausüben einer Haltekraft (20) auf das Gut (4);
c) Bewegen des Gutes (4).

9. Verfahren nach Anspruch 8, **dadurch gekennzeichnet, dass** die Haltekraft (20) auf das Gut (4) mit dem Sauggreifelement (6) und/ oder mit dem mindestens einen Körperteil ausgeübt wird.

10. Verfahren nach einem der Ansprüche 8 bis 9, **dadurch gekennzeichnet, dass**
das Bewegen des Gutes (4) mit Hubkraftunterstützung (10) einer Hebehilfe (8) erfolgt.

11. Verfahren nach einem der Ansprüche 8 bis 10, **dadurch gekennzeichnet, dass**
die Hubkraftunterstützung (10) der Hebehilfe (8) direkt am Sauggreifelement (6) angreift.

12. Verfahren nach einem der Ansprüche 8 bis 11, **dadurch gekennzeichnet, dass**
ein physiologischer Greif- und Hebevorgang beim Bewegen des Gutes (4) erfolgt.

13. Verfahren nach einem der Ansprüche 8 bis 12, **dadurch gekennzeichnet, dass**
die Hubkraftunterstützung (10) und/ oder das Ausüben der Haltekraft (20) mit dem Sauggreifelement (6) bedarfsabhängig mit mindestens einem Bedienelement (22) zu- und/ oder abschaltbar sind.

## Claims

1. Lifting device (2) which is suitable for power assistance when moving goods (4), comprising at least one lifting aid (8) and at least one suction gripping element (6), wherein
a) the lifting aid (8) is used for lifting force assistance (10) of the goods (4);
b) using the suction gripping element (6), a holding force (20) can be exerted on the goods (4), by means of which the goods (4) can be gripped; and
c) the suction gripping element (6) comprises a fastening device (18) which is suitable for fastening to at least one body part, in particular part of an arm and/or a hand (28);
**characterised in that**
the lifting device (2) comprises at least two suction gripping elements.

2. Lifting device (2) according to claim 1, **characterised in that**
the lifting force assistance (10) of the lifting aid (8) engages directly with the suction gripping element (6).

3. Lifting device (2) according to one of claims 1 to 2,
**characterised in that**
the fastening device (18) is designed as a loop for receiving the body part.

4. Lifting device (2) according to one of claims 1 to 3,
**characterised in that**
the suction gripping element (6) is embodied to grip the goods (4) from the side and/or from above and/or from below.

5. Lifting device (2) according to one of claims 1 to 4,
**characterised in that**
at least one operating element (22) is provided for activating and/or deactivating the lifting force assistance (10) of the lifting aid (8) and/or the holding force (20) of the suction gripping element (6).

6. Lifting device (2) according to one of claims 1 to 5,
**characterised in that**
the at least one operating element (22) is arranged directly on the suction gripping element (6) and/or the fastening device (18).

7. Lifting device (2) according to one of claims 1 to 6,
**characterised in that**
the lifting aid (8) is embodied to be movable horizontally and/or vertically.

8. Method for moving goods (4) using a lifting device (2) which comprises at least two suction gripping elements (6), comprising the following method steps
a) fastening the suction gripping elements (6) respectively to at least one body part, in particular part of an arm and/or a hand (28);
b) exerting a holding force (20) on the goods (4);
c) moving the goods (4).

9. Method according to claim 8, **characterised in that** the holding force (20) is exerted on the goods (4) with the suction gripping element (6) and/or with the at least one body part.

10. Method according to one of claims 8 to 9, **characterised in that**
the goods (4) are moved with lifting force assistance (10) of a lifting aid (8).

11. Method according to one of claims 8 to 10, **characterised in that**
the lifting force assistance (10) of the lifting aid (8) engages directly with the suction gripping element (6).

12. Method according to one of claims 8 to 11, **characterised in that**
a physiological gripping and lifting process occurs when moving the goods (4).

13. Method according to one of claims 8 to 12, **characterised in that**
the lifting force assistance (10) and/or the exertion of the holding force (20) with the suction gripping element (6) can be switched on and/or off with at least one operating element (22) as required.

## Revendications

1. Dispositif de levage (2) qui est approprié pour l'assistance de la force lors du déplacement d'une marchandise (4), comprenant au moins un système d'aide au levage (8) et au moins un élément de préhension par aspiration (6),
dans lequel
a) le système d'aide au levage (8) sert à assister la force de levage (10) de la marchandise (4),
b) une force (20) de retenue peut être exercée sur la marchandise (4) avec l'élément de préhension par aspiration (6), au moyen de laquelle la marchandise (4) peut être saisie, et
c) l'élément de préhension par aspiration (6) comprend un dispositif de fixation (18) qui est approprié pour le fixer à au moins une partie du corps, en particulier à une partie d'un bras et/ou d'une main (28),
**caractérisé en ce que** le dispositif de levage (2) comprend au moins deux éléments de préhension par aspiration (6).

2. Dispositif de levage (2) selon la revendication 1, **caractérisé en ce que** l'assistance de force de levage (10) du système d'aide au levage (8) sollicite directement l'élément de préhension par aspiration (6).

3. Dispositif de levage (2) selon l'une des revendications 1 à 2, **caractérisé en ce que** le dispositif de fixation (18) est configuré sous forme d'une boucle adaptée pour recevoir la partie du corps.

4. Dispositif de levage (2) selon l'une des revendications 1 à 3, **caractérisé en ce que** l'élément de préhension par aspiration (6) est configuré pour saisir la marchandise (4) sur le côté et/ou de dessus et/ou de dessous.

5. Dispositif de levage (2) selon l'une des revendications 1 à 4, **caractérisé en ce qu'**au moins un élément de commande (22) est prévu pour activer et/ou désactiver l'assistance de force de levage (10) du système d'aide au levage (8) et/ou la force de retenue (20) de l'élément de préhension par aspiration (6).

6. Dispositif de levage (2) selon l'une des revendications 1 à 5, **caractérisé en ce que** le au moins un élément de commande (22) est disposé directement sur l'élément de préhension par aspiration (6) et/ou sur le dispositif de fixation (18).

7. Dispositif de levage (2) selon l'une des revendications 1 à 6, **caractérisé en ce que** le système d'aide au levage (8) est conçu de manière à pouvoir être déplacé horizontalement et/ou verticalement.

8. Procédé de déplacement d'une marchandise (4) en utilisant un dispositif de levage (2) qui comprend au moins deux éléments de préhension par aspiration (6), le procédé comprenant les étapes suivantes :
a) fixation des éléments de préhension par aspiration (6) respectivement sur au moins une partie d'un corps, en particulier sur une partie d'un bras et/ou d'une main (28),
b) exercice d'une force de retenue (20) sur la marchandise (4), et
c) déplacement de la marchandise (4).

9. Procédé selon la revendication 8, **caractérisé en ce que** la force de retenue (20) est exercée sur la marchandise (4) avec l'élément de préhension par aspiration (6) et/ou avec la au moins une partie du corps.

10. Procédé selon l'une des revendications 8 à 9, **caractérisé en ce que** le déplacement de la marchandise (4) s'effectue avec l'assistance de force de levage (10) d'un système d'aide au levage (8).

11. Procédé selon l'une des revendications 8 à 10, **caractérisé en ce que** l'assistance de force de levage (10) du système d'aide au levage (8) sollicite directement l'élément de préhension par aspiration (6).

12. Procédé selon l'une des revendications 8 à 11, **caractérisé en ce qu'**un processus physiologique de préhension et de levage s'effectue lors du déplacement de la marchandise (4) .

13. Procédé selon l'une des revendications 8 à 12, **caractérisé en ce que** l'assistance de force de levage (10) et/ou l'exercice de la force de retenue (20) avec l'élément de préhension par aspiration (6) peuvent être mis en marche et/ou désactivés en fonction des besoins avec au moins un élément de commande (22).
